# EUROPÄISCHE PATENTSCHRIFT

(11) **EP 1 532 368 B1**
(45) Veröffentlichungstag und Bekanntmachung des Hinweises auf die Patenterteilung: **10.05.2006**
(21) Anmeldenummer: 03797228.8
(22) Anmeldetag: 07.08.2003
(51) Int. Cl.: F04D 29/46, F04D 27/02

(54) **VERDICHTER IN EINEM ABGASTURBOLADER FÜR EINE BRENNKRAFTMASCHINE**
COMPRESSOR IN AN EXHAUST-GAS TURBOCHARGER FOR AN INTERNAL COMBUSTION ENGINE
COMPRESSEUR DANS UN TURBOCOMPRESSEUR A GAZ D'ECHAPPEMENT POUR UN MOTEUR A COMBUSTION INTERNE

(30) Priorität: 23.08.2002 DE 10238658
(43) Veröffentlichungstag der Anmeldung: 25.05.2005
(73) Patentinhaber: DaimlerChrysler AG, 70567 Stuttgart (DE)
(72) Erfinder: DAUDEL, Helmut, 73614 Schorndorf (DE); LÖFFLER, Paul, 70199 Stuttgart (DE); SCHENKEL, Stephan, 70599 Stuttgart (DE); SPURK, Joseph, 64732 Bad König (DE)
(86) Internationale Anmeldenummer: PCT/EP2003/008741
(87) Internationale Veröffentlichungsnummer: WO 2004/027265

(56) Entgegenhaltungen:
- DE-A- 2 442 896
- DE-B- 1 211 746
- FR-A- 2 599 436
- US-A- 3 992 128
- US-A- 4 403 913
- US-A- 4 657 476
- US-A- 5 207 559

## Beschreibung

Die Erfindung bezieht sich auf einen Verdichter nach dem Oberbegriff des Anspruches 1.

Ein derartiger Verdichter wird sowohl in der Druckschrift US 5 207 559 als auch in der Druckschrift US 3992128 A beschrieben. Dem Verdichter wird über einen Verdichter-Einströmkanal Frischluft zugeführt, die von einem Verdichterrad im Verdichtergehäuse komprimiert und stromab des Verdichterrades in einen Diffusor geleitet wird. Das Verdichterrad wird über eine Welle von einer Turbine angetrieben, deren Turbinenrad von unter Druck stehendem Gas beaufschlagt wird.

Um den Arbeitsbereich des Verdichters zu vergrößern, der einerseits im Bereich kleiner Massenströme durch die Pumpgrenze und andererseits im Bereich großer Massenströme durch die Stopfgrenze limitiert ist, weist der Verdichter eine variabel einstellbare Diffusorgeometrie auf, die es erlaubt, in Abhängigkeit des aktuellen Betriebspunktes des Verdichters die Geometrie des Diffusors stromab des Verdichterrades zu verändern. Die Diffusorgeometrie umfasst über den Umfang des Diffusors verteilte, verstellbare Leitschaufeln, die jeweils auf einer Leitschaufelwelle drehbar gelagert sind, sowie einen drehbaren Verstellring mit Verstellgliedern, welche die Leitschaufelwellen um ihre Längsachsen verdrehen, wodurch die Position der Leitschaufeln veränderbar ist und mithin unterschiedliche Strömungsverhältnisse im Diffusor einzustellen sind.

Die Stellbewegung des Verstellringes wird über die Verstellglieder auf die Leitschaufelwellen übertragen, die gehäusefest gelagert sind. Die Verstellglieder sind drehbar im Verstellring aufgenommen und überbrücken einen radialen Abstand zwischen dem Verstellring und den Leitschaufelwellen. Auf Grund der gehäusefesten Lagerung der Leitschaufelwellen und des Abstandes zwischen den Leitschaufelwellen und der Lagerachse der Verstellglieder ist eine Drehbewegung des Versteliringes nur in einem geringen Maße im Rahmen des Lagerspiels der Verstellglieder möglich. Große Stellbewegungen können mit dieser Stelleinrichtung nicht erzeugt werden. Eine präzise Einstellung der Leitschaufelposition kann nicht sicher gewährleistet werden.

Der Erfindung liegt das Problem zu Grunde, einen gattungsgemäßen Verdichter mit variabel einstellbarer Diffusorgeometrie anzugeben, der sich durch einen einfachen konstruktiven Aufbau und exakte Einstellmöglichkeit auszeichnet. Die Verstellung der Diffusorgeometrie soll zweckmäßig mit hoher Sicherheit gegen Verklemmen oder Verzug und mit geringen Stellkräften zu bewerkstelligen sein.

Dieses Problem wird erfindungsgemäß mit den Merkmalen des Anspruches 1 gelöst. Die Unteransprüche geben zweckmäßige Weiterbildungen an.

Der Verdichter besitzt im Bereich der Diffusorgeometrie einen Verstellring mit Verstellelementen, welche die Leitschaufeln der Diffusorgeometrie mit Abstand zur jeweiligen Leitschaufelwelle in Drehrichtung beaufschlagen. Die auf die Leitschaufeln wirkende Stellkraft der Verstellelemente bewirkt ein Drehmoment um die Leitschaufelwelle, welches zu der Verstellung der Leitschaufeln führt. Im Unterschied zum Stand der Technik wird nunmehr die Leitschaufel mit Abstand zu ihrer Leitschaufelwelle mit der Verstellkraft beaufschlagt, wodurch für die Verstellung der Leitschaufeln nur noch geringere und besser dosierbare Stellkräfte benötigt werden. Die zweckmäßig ringförmig verteilten Leitschaufeln werden von den Verstellelementen insbesondere in einem radial außen liegenden Bereich beaufschlagt, welcher einen größeren Abstand zur Längsachse der Diffusorgeometrie aufweist als die Leitschaufelwellen. In dieser Ausführung sind die Leitschaufeln vorteilhaft an einem Lagerring gelagert, insbesondere nur einseitig an diesem Lagerring aufgenommen. Aufgrund dieser einseitigen Lagerung auf nur einer Seite der Verdichterspirale bzw. des Diffusors im Bereich des Verdichterradaustrittes ist die Gefahr eines Verklemmens der Leitschaufeln eliminiert, was andernfalls bei einer doppelseitigen Lagerung im Bereich gegenüberliegender Diffusorwände aufgrund der erheblichen Temperaturunterschiede zwischen den Diffusorwänden nicht auszuschließen wäre.

Ein weiterer Vorteil der erfindungsgemäßen Ausführung liegt in der einfachen Konstruktion sowie in der geringen Anzahl an erforderlichen Bauteilen, insbesondere an beweglichen Bauteilen, wodurch auch unerwünschte Leckagen insbesondere im Bereich der Lagerwellenführungen reduziert werden und der Wirkungsgrad verbessert wird.

Gemäß einer vorteilhaften Ausführung sind die Leitschaufeln auf ihrer der Leitschaufelwelle abgewandten Seite gabelförmig ausgeführt und besitzen zwei Gabelzinken, zwischen denen eine offene Aufnahme gebildet ist, in die das Verstellelement des Verstellringes einragt. Das Verstellelement ist bevorzugt als Verstellstift ausgeführt, der fest am Verstellring gehalten ist und durch eine Drehung des Verstellringes die Leitschaufeln um ihre Leitschaufelwelle um den gewünschten Winkelbetrag verstellt. Diese konstruktiv einfache Ausführung zeichnet sich durch eine hohe Zuverlässigkeit aus.

Über eine Drehung des Verstellringes werden die Leitschaufeln um den gewünschten Winkelbetrag um ihre Leitschaufelwelle verstellt, wobei im Falle einer koaxialen Anordnung von Verstellring und Verdichterrad der Abstand der Verstellelemente zum Verdichterrad während der Stellbewegung konstant bleibt.

Zweckmäßig ist die Diffusorgeometrie, welche die schwenkbaren Leitschaufeln umfasst, unmittelbar an einer Verdichterrückwand des Verdichtergehäuses gelagert, welche auch die Stirnseite des Verdichterrades begrenzt. Die Diffusorgeometrie kann darüber hinaus auch den Lagerring umfassen, an welchem die Leitschaufelwellen gelagert sind und der gehäusefest positioniert ist, insbesondere an der Verdichterrückwand des Verdichtergehäuses gehalten ist. An einer Stirnseite des Lagerringes sind zweckmäßig gleichmäßig in Ringform verteilt eine Mehrzahl von Leitschaufeln vorgesehen, deren Leitschaufelwellen drehbar am Lagerring aufgenommen sind. Jede Leitschaufel ist von einem zugeordneten Verstellelement am Verstellring zu betätigen, wobei in bevorzugter Ausführung die Verstellelemente am Verstellring den Lagerring auf dessen radialer Außenseite übergreifen. Der Lagerring ist hierbei vorteilhaft zwischen den Leitschaufeln und dem Verstellring angeordnet, wobei in einer bevorzugten Ausführung der Lagerring drehbar im Verstellring aufgenommen ist, was entweder dadurch zu realisieren ist, dass die radiale Außenseite des Lagerringes drehbar auf der radialen Innenseite des Verstellringes gelagert ist, oder dadurch zustande kommt, dass am Lagerring axial überstehende Lagerelemente angeordnet sind, die drehbar auf der radialen Innenseite des Verstellringes gelagert sind.

Die Drehbewegung des Verstellringes um die Verstellringachse zur Verstellung der Leitschaufeln zwischen den Leitschaufel-Endpositionen wird zweckmäßig über eine am Verstellring angreifende Schubstange realisiert, welche von einem Aktuator zu betätigen ist.

Weitere Vorteile und zweckmäßige Ausführungen sind den weiteren Ansprüchen, der Figurenbeschreibung und den Zeichnungen zu entnehmen. Es zeigen:
- Fig. 1: einen Schnitt durch einen Abgasturbolader mit einem Verdichter und einer Abgasturbine, wobei der Verdichter im Bereich des Verdichterradaustrittes einen Diffusor mit variabel einstellbarer Diffusorgeometrie aufweist,
- Fig. 2: einen Schnitt gemäß Schnittlinie II-II aus Fig. 1 mit einer Darstellung der variablen Diffusorgeometrie einschließlich eines Stellorgans zur Betätigung der Diffusorgeometrie.

Der in Fig. 1 dargestellte Abgasturbolader 1 wird zweckmäßig in Brennkraftmaschinen eingesetzt und umfasst eine Abgasturbine 2, welche im Abgasstrang der Brennkraftmaschine angeordnet ist, sowie einen Verdichter 3, der im Ansaugtrakt der Brennkraftmaschine liegt. Die Abgasturbine 2 umfasst in einem Turbinengehäuse 4 ein von den Abgasen der Brennkraftmaschine anzutreibendes Turbinenrad 5, dem das unter Druck stehende Abgas über einen Spiralkanal 6 zuzuführen ist. Auf der Abströmseite kann das Abgas die Abgasturbine 2 über einen Abströmkanal 7 axial verlassen. Die Drehbewegung des Turbinenrades 5 wird über eine Welle 8 auf ein Verdichterrad 9 im Verdichtergehäuse 15 übertragen, wobei durch die Drehbewegung des Verdichterrades 9 über einen Einströmkanal 10 heranzuführende Verbrennungsluft auf einen erhöhten Ladedruck verdichtet und auf der Abströmseite des Verdichterrades in einen radialen Diffusor 11 abgeleitet wird. Der Diffusor 11 mündet in einen spiralförmigen Beruhigungskanal 12, aus dem die verdichtete Luft aus dem Verdichter abgeleitet und über die Ansaugleitung den Zylindern der Brennkraftmaschine zugeführt wird.

Der Diffusor 11 ist als ein sich radial erstreckender, ringförmiger Abströmkanal zwischen dem radialen Abströmbereich des Verdichterrades 9 und dem Beruhigungskanal 12 ausgeführt und weist eine variabel einstellbare Diffusorgeometrie 13 auf, über die der wirksame Querschnitt des Diffusors 11 in Abhängigkeit von Zustands- und Betriebsgrößen der Brennkraftmaschine bzw. von der Brennkraftmaschine zugeordneten Aggregaten einstellbar ist. Der Strömungsquerschnitt des Diffusors wird durch eine Beaufschlagung der variablen Diffusorgeometrie insbesondere zur Vergrößerung des Verdichterarbeitsbereiches verändert. Hierdurch ist es möglich, den Verdichterbetrieb im Grenzbereich des noch zulässigen Verdichterarbeitsbereichs nahe der Stopfgrenze, insbesondere aber auch nahe der Pumpgrenze zu stabilisieren, so dass ein unzulässiges Überschreiten der Pumpgrenze und damit auch ein unerwünschtes Verdichterpumpen vermieden werden kann.

Die Diffusorgeometrie ist im Ausführungsbeispiel über verstellbare Leitschaufeln veränderlich einzustellen, welche im Diffusorquerschnitt angeordnet sind. Die Diffusorgeometrie kann gegebenenfalls aber auch durch eine axiale Verschiebung der Diffusorseitenwände verändert werden. Im Ausführungsbeispiel bildet eine Verdichterrückwand 14 eine der Seitenwände des Diffusors 11, wobei die Verdichterrückwand 14 sowohl eine axiale Stirnseite des Verdichterrades 9 als auch die variable Diffusorgeometrie 13 begrenzt.

Die variable Diffusorgeometrie 13 kann als vorgefertigtes Modul ausgeführt sein, welches in den Diffusor 11 eingesetzt werden kann.

Die Abgasturbine 2 kann gegebenenfalls auch mit einer variabel einstellbaren Turbinengeometrie ausgestattet sein, über die eine veränderliche Einstellung des wirksamen Turbineneintrittsquerschnittes zum Turbinenrad möglich ist.

In Fig. 2 ist die variable Diffusorgeometrie 13 vor der Verdichterrückwand 14 dargestellt. Die variable Diffusorgeometrie 13 umfasst eine Mehrzahl von ringförmig angeordneten und gleichmäßig über den Umfang verteilten Leitschaufeln 16, die jeweils eine Leitschaufelwelle 17 aufweisen und um die Leitschaufelwelle 17 drehbar gelagert sind. Die Leitschaufelwelle 17 jeder Leitschaufel 16 ist in einem Lagerring 18 drehbar aufgenommen, welcher gehäusefest gehalten ist, insbesondere fest und unbeweglich mit der Verdichterrückwand 14 verbunden ist. Der Lagerring 18 ist von einem koaxial zum Lagerring angeordneten Verstellring 19 umgriffen, wobei die radial innen liegende Seite des Verstellringes 19 drehbar auf der radialen Außenseite des Lagerringes 18 gelagert ist. Der Verstellring 19 besitzt eine Mehrzahl von Verstellelementen 20, welche als Stifte ausgebildet sind und sich an einer axialen Stirnseite des Verstellringes 19 befinden, wobei jeweils ein Verstellelement 20 einer Leitschaufel 16 am Lagerring 18 zugeordnet ist. Der Verstellring 19 wird von einem als Schubstange ausgeführten Stellglied 21 beaufschlagt und um seine Drehachse verschwenkt. Das Stellglied 21 wird von einem nicht dargestellten Aktuator betätigt. Bei einer Drehbewegung des Verstellringes 19 werden die Verstellelemente 20 am Verstellring 19 in Umfangsrichtung um einen vorgegebenen Winkelbetrag verstellt, woraufhin die Leitschaufeln 16 am Lagerring 18 um einen entsprechenden Winkelbetrag um ihre Leitschaufelwellen 17 verschwenkt werden. Bei einer Schwenkbewegung des Leitschaufeln 16 ändert sich der freie Strömungsquerschnitt zwischen jeweils zwei benachbarten Leitschaufeln, wodurch sich auch das Druckverhältnis zwischen Verdichtereintrittsseite und Verdichteraustrittsseite verändert und insbesondere der Betrieb des Verdichters nahe der Pumpgrenze beeinflusst werden kann. Die Leitschaufelwellen 17 der Leitschaufeln 16 weisen zur Achse des Lagerringes 18 bzw. des Verstellringes 19 einen geringeren Abstand auf als die Verstellelemente 20 am Verstellring, was zur Folge hat, dass bereits eine verhältnismäßig geringe, in Umfangsrichtung wirkende Stellkraft zur Verschwenkung der Leitschaufeln um die Leitschaufelwellen genügt.

Jede Leitschaufel 16 ist gabelförmig ausgebildet und weist zwei Gabelzinken 22 und 23 auf, zwischen denen eine radial nach außen offene Aufnahme 24 gebildet ist, in die in jeder Position des Verstellringes 19 das Verstellelement 20 einragt. Dadurch ist sichergestellt, dass bei einer Verstellung des Verstellringes 19 in Pfeilrichtung 25 in jeder Position des Verstellringes die Bewegung der Leitschaufeln 16 zwangsgeführt ist.

Die Lagerung des Lagerringes 18 im Verstellring 19 kann in einer alternativen Ausführung auch in der Weise durchgeführt werden, dass mit dem Lagerring verbundene und axial über den Lagerring überstehende Lagerelemente drehbar auf der radialen Innenseite des Verstellringes gelagert sind.

Der variable Diffusor erlaubt durch die freie Einstellbarkeit der verstellbaren Leitschaufeln eine vom jeweiligen Betriebspunkt individuell bedarfsabhängige Regel- bzw. Steuerbarkeit der dem Motor zuzuführenden Luftmasse bzw. des Luftverhältnisses λ. Hierdurch kann die Partikelfilterregeneration durch kurzzeitige Absenkung des Luftverhältnisses λ und damit einhergehende Erhöhung der Motoraustrittstemperatur der Abgase unterstützt werden. Außerdem ist eine individuell bedarfsabhängige Katalysator-Betriebstemperatur einstellbar. Des Weiteren kann die Motortemperatur im Startbereich zur Emissionsminderung und zur Anhebung der Katalysator-Betriebstemperatur angehoben werden. Über die Anhebung der Motortemperatur in bestimmten Betriebsbereichen kann auch die Konvertierungsrate bei Verwendung eines SCR-Systems angehoben werden. Der variable Diffusor erlaubt außerdem die Absenkung der Abgasturboladerdrehzahl im Falle eines Einsatzes eines größeren Verdichters ohne Verschlechterung der Pumpgrenze des Verdichters.

## Patentansprüche

1. Verdichter, insbesondere Verdichter in einem Abgasturbolader für eine Brennkraftmaschine, mit einem in einem Verdichtergehäuse (15) drehbar gelagerten Verdichterrad (9) und mit einem im Verdichtergehäuse (15) stromab der Verdichterrades (9) angeordneten Diffusor (11), der eine variabel einstellbare Diffusorgeometrie (13) aufweist, welche verstellbare Leitschaufeln (16), die jeweils auf einer Leitschaufelwelle (17) drehbar gelagert sind, und einen drehbaren, die Leitschaufeln (16) beaufschlagenden Verstellring (19) umfasst, wobei der Verstellring (19) Verstellelemente (20) aufweist, die die Leitschaufeln (16) mit Abstand zur jeweiligen Leitschaufelwelle (17) in Drehrichtung beaufschlagen,
**dadurch gekennzeichnet,**
**dass** die Leitschaufeln (16) auf ihrer der Leitschaufelwelle (17) abgewandten Seite gabelförmig ausgeführt sind und zwei Gabelzinken (22, 23) besitzen, zwischen denen eine offene Aufnahme (24) gebildet ist, in die das Verstellelement (20) des Verstellringes (19) einragt.

2. Verdichter nach Anspruch 1,
**dadurch gekennzeichnet,**
**dass** die Diffusorgeometrie (13) unmittelbar an einer Verdichterrückwand (14) des Verdichtergehäuses (15) auf der Abströmseite des Verdichterrades (9) gelagert ist.

3. Verdichter nach Anspruch 1 oder 2,
**dadurch gekennzeichnet,**
**dass** die Leitschaufelwellen (17) einseitig an einem Lagerring (18) gelagert sind.

4. Verdichter nach Anspruch 3,
**dadurch gekennzeichnet,**
**dass** der Lagerring (18) zwischen den Leitschaufeln (16) und dem Verstellring (19) positioniert ist.

5. Verdichter nach Anspruch 3,
**dadurch gekennzeichnet,**
**dass** die Verstellelemente (20) am Verstellring (19) den Lagerring (18) auf dessen radialer Außenseite übergreifen.

6. Verdichter nach Anspruch 3 oder 4,
**dadurch gekennzeichnet,**
**dass** der Verstellring (19) auf dem Lagerring (18) gelagert ist.

7. Verdichter nach Anspruch 5,
**dadurch gekennzeichnet,**
**dass** der Lagerring (18) im Verstellring (19) aufgenommen ist und die radiale Außenseite des Lagerringes (18) drehbar auf der radialen Innenseite des Verstellringes (19) gelagert ist.

8. Verdichter nach Anspruch 5,
**dadurch gekennzeichnet,**
**dass** am Lagerring (18) axial überstehende Lagerelemente angeordnet sind, die drehbar auf der radialen Innenseite des Verstellringes (19) gelagert sind.

## Claims

1. A compressor, in particular a compressor in an exhaust-gas turbocharger for an internal combustion engine, having a compressor impeller (9) mounted in a compressor housing (15) in such a manner that it is able to rotate and a diffuser (11) positioned downstream of the compressor impeller (9) with variably adjustable diffuser geometry (13) which comprises adjustable guide blades (16) which are mounted on a guide blade shaft (17) in such a manner that they are able to rotate, and a rotating adjusting ring (19) which impinges on the guide blades (16), the adjusting ring (19) having adjusting elements (20) which impinge on the guide blades (16) a certain distance from said guide blade shaft (17) in the direction of rotation,
**characterised in that**
the sides of the guide blades (16) facing away from the guide blade shaft (17) are fork-shaped in design and have two fork prongs (22, 23) between which is formed an open receiver (24) into which projects the adjusting element (20) of the adjusting ring (19).

2. A compressor in accordance with claim 1,
**characterised in that**
the diffuser geometry (13) is mounted directly on a rear compressor wall (14) of the compressor housing (15) on the outflow side of the compressor impeller (9).

3. A compressor in accordance with claim 1 or 2,
**characterised in that**
one side of the guide blade shaft (17) is mounted on a bearing ring (18).

4. A compressor in accordance with claim 3,
**characterised in that**
the bearing ring (18) is positioned between the guide blades (16) and the adjusting ring (19).

5. A compressor in accordance with claim 3,
**characterised in that**
at the adjusting ring (19) the adjusting elements (20) overlap the radial outside of the bearing ring (18).

6. A compressor in accordance with claim 3 or 4,
**characterised in that**
the adjusting ring (19) is mounted on the bearing ring (18).

7. A compressor in accordance with claim 5,
**characterised in that**
the bearing ring (18) is received in the adjusting ring (19) and the radial outside of the bearing ring (18) is mounted on the radial inside of the adjusting ring (19) in such a manner that it is able to rotate.

8. A compressor in accordance claim 5,
**characterised in that**
positioned on the bearing ring (18) are axially projecting bearing elements which are mounted on the radial inside of the adjusting ring (19) in such a manner that they are able to rotate.

## Revendications

1. Compresseur, en particulier compresseur dans un turbocompresseur pour un moteur à combustion interne, comportant une roue de compresseur (9), montée rotative dans un carter du compresseur (15), et un diffuseur (11), qui est monté dans le carter du compresseur (15) en aval de la roue de compresseur (9) et qui est conçu à géométrie (13) variable et comportant des aubes de guidage (16) réglables, qui sont montées rotatives chacune autour d'un arbre (17), et une bague de réglage (19) rotative, sollicitant les aubes de guidage (16), ladite bague de réglage (19) comportant des éléments de réglage (20) qui sollicitent les aubes de guidage (16) dans le sens de rotation à distance de chacun des arbres d'aube (17),
**caractérisé en ce que**
les aubes de guidage (16), sur leur côté opposé à l'arbre d'aube (17) sont réalisées en forme de fourche et possèdent deux dents (22, 23) entre lesquelles se forme un logement (24) ouvert, dans lequel s'engage l'élément de réglage (20) de la bague de réglage (19).

2. Compresseur selon la revendication 1, **caractérisé en ce que** la géométrie du diffuseur (13) est montée directement sur une paroi arrière (14) du carter du compresseur (15) sur le côté aval de la roue de compresseur (9).

3. Compresseur selon la revendication 1 ou 2,
**caractérisé en ce que** les arbres d'aube (17) sont montés d'un côté sur une bague de support (18).

4. Compresseur selon la revendication 3, **caractérisé en ce que** la bague de support (18) est positionnée entre les aubes de guidage (16) et la bague de réglage (19).

5. Compresseur selon la revendication 3, **caractérisé en ce que** les éléments de réglage (20) sur la bague de réglage (19) s'engagent au-dessus de la bague de support (18) sur la face extérieure radiale de celle-ci.

6. Compresseur selon la revendication 3 ou 4,
**caractérisé en ce que** la bague de réglage (19) est montée sur la bague de support (18).

7. Compresseur selon la revendication 5, **caractérisé en ce que** la bague de support (18) est reçue dans la bague de réglage (19) et la face extérieure radiale de la bague de support (18) est montée rotative sur la face intérieure radiale de la bague de réglage (19).

8. Compresseur selon la revendication 5, **caractérisé en ce que** des éléments de support en saillie axiale sont agencés sur la bague de support (18) et sont montés rotatifs sur la face intérieure radiale de la bague de réglage (19).
